# EUROPÄISCHE PATENTSCHRIFT

(11) **EP 1 806 443 B1**
(45) Veröffentlichungstag und Bekanntmachung des Hinweises auf die Patenterteilung: **11.02.2009**
(21) Anmeldenummer: 06126596.3
(22) Anmeldetag: 20.12.2006
(51) Int. Cl.: D03D 47/20, D03D 47/23, D03D 47/34

(54) **Bringergreifer für eine Greiferwebmaschine**
Feeding gripper for a shuttleless weaving loom
Pince d'amenée pour métier à tisser à pince

(30) Priorität: 06.01.2006 EP 06405003
(43) Veröffentlichungstag der Anmeldung: 11.07.2007
(73) Patentinhaber: Sultex AG, 8630 Rüti (CH)
(72) Erfinder: Christe, Marcel, 8630, Rüti (CH)
(74) Vertreter: Sulzer Management AG

(56) Entgegenhaltungen:
- EP-A- 0 441 099
- EP-A- 0 811 712
- US-A- 4 417 606
- US-A- 5 007 463

## Beschreibung

Die Erfindung betrifft einen Bringergreifer für eine Greiferwebmaschine mit einer Fadenklemme zum Festklemmen mindestens eines Schussfadens, und ein Verfahren zum Führen und Halten eines Schussfadens in einem Bringergreifer gemäss Oberbegriff von Anspruch 8 sowie eine Webmaschine mit einem derartigen Bringergreifer und zur Ausführung eines derartigen Verfahrens.

In Greiferwebmaschinen wird der Schussfaden mittels eines an einer Stange oder einem flexiblen Band befestigten Bringergreifers in ein Webfach eingetragen und an einer Übergabestelle im mittleren Teil des Webfaches von einem Nehmergreifer übernommen und weiterbefördert. Der Bringergreifer hat die Aufgabe den vorgelegten Schussfaden sicher zu fassen, denselben ins Webfach einzutragen und präzise dem Nehmergreifer zuzuführen. Ein derartiger Bringergreifer, der eine in demselben ausgebildete Fadenführung und eine Fadenklemme enthält, ist beispielsweise in der Veröffentlichung EP 0 441 099 A1 offenbart.

In modernen Greiferwebmaschinen werden die Bringergreifer beim Schusseintrag mit hoher Geschwindigkeit bewegt. Aus dieser hohen Geschwindigkeit müssen die Bringergreifer abgebremst werden, damit der Schussfaden an der Übergabestelle durch den Nehmergreifer übernommen werden kann. Auf Grund der Massenträgheit des Schussfadens kann es vorkommen, dass sich der Schussfaden an der Übergabestelle weiterbewegt, so dass das vom Nehmergreifer zu übernehmende Fadenstück seine vorgesehene Position verlässt und der Nehmergreifer den Schussfaden nicht ergreifen kann. Um derartige Schussfehler zu reduzieren, kann auf der Eintragsseite im Bereich der Fadenliefergeräte eine gesteuerte Fadenbremse vorgesehen werden, die den vorlaufenden Schussfaden abbremst. Die Gefahr, dass das zu übernehmende Fadenstück seine vorgesehene Position im Bringergreifer verlässt, besteht jedoch insbesondere bei schwereren Schussfäden auch dann, wenn eine Fadenbremse den Schussfaden abbremst, da die Trägheitskräfte, die beim Verlangsamen des Schussfadens auftreten, diesen nach der Fadenbremse elastisch dehnen.

Aufgabe der Erfindung ist es, einen Bringergreifer für eine Greiferwebmaschine und ein Verfahren zum Führen und Halten eines Schussfadens in einem Bringergreifer zur Verfügung zu stellen, die ein Vorlaufen des Schussfadens an der Übergabestelle verhindern, und die es ermöglichen, den Schussfaden derart zu führen, dass er sicher von einem Nehmergreifer übernommen werden kann.

Diese Aufgabe wird erfindungsgemäss durch den in Anspruch 1 definierten Bringergreifer und durch das in Anspruch 8 definierte Verfahren zum Führen und Halten eines Schussfadens in einem Bringergreifer gelöst sowie durch die in Anspruch 10 definierte Webmaschine.

Der erfindungsgemässe Bringergreifer für eine Greiferwebmaschine umfasst eine Fadenklemme zum Festklemmen mindestens eines Schussfadens. Zusätzlich umfasst der Bringergreifer eine Führungs- und/oder Haltevorrichtung zum Führen und/oder Halten des Schussfadens mit einem Führungs- und/oder Halteelement und einer Masse, wobei das Führungs- und/oder Halteelement mittels Trägheitskräften, die bei einem Beschleunigen oder Verzögern des Bringergreifers auf die Masse wirken, steuer- und/oder bewegbar ist. In einer bevorzugten Ausführungsvariante sind das Führungs- und/oder Halteelement und/oder die Masse bewegbar am Bringergreifer angeordnet.

In einer bevorzugten Ausführungsform sind die Fadenklemme und das Führungs- und/oder Halteelement beabstandet voneinander angeordnet, so dass der Schussfaden bei der Übergabe an einen Nehmergreifer auf beiden Seiten des Nehmergreifers geführt und/oder gehalten werden kann. In einer bevorzugten Ausführungsvariante umfasst der Bringergreifer zwei Seitenwände, wobei die Fadenklemme in der Nähe der einen Seitenwand angeordnet ist und das Führungs- und/oder Halteelement in der Nähe der zweiten Seitenwand.

In einer weiteren bevorzugten Ausführungsform ist das Führungs- und/oder Halteelement federnd ausgebildet, befestigt oder gelagert oder mit einem Federelement verbunden und die Masse am Führungs- und/oder Halteelement angeordnet, und in einer zusätzlichen bevorzugten Ausführungsform ist das Führungs- und/oder Halteelement als beweglich gelagerte Sperrklinke ausgeführt, wobei die Masse Teil der Sperrklinke sein kann, so dass diese mittels der Trägheit ihrer eigenen Masse bewegbar ist.

In einer bevorzugten Ausführungsvariante ist das Führungs- und/oder Halteelement derart ausgebildet und angeordnet, dass der Schussfaden durch dasselbe in einer im Bringergreifer, insbesondere in einem Oberteil des Bringergreifers, ausgebildeten Kerbe gehalten werden kann.

Weiter umfasst die Erfindung ein Verfahren zum Führen und Halten eines Schussfadens in einem Bringergreifer, in welchem der Schussfaden durch den Bringergreifer aufgenommen und mittels einer Fadenklemme in demselben festgeklemmt wird, wobei der Schussfaden im Bringergreifer zusätzlich mittels einer Führungs- und/oder Haltevorrichtung geführt und/oder gehalten wird, die mittels der Trägheit einer Masse gesteuert und/oder bewegt wird.

In einer bevorzugten Ausführungsform des Verfahrens wird die Führungs- und/oder Haltevorrichtung vor Erreichen der Übergabestelle durch die Trägheit der Masse geschlossen, so dass sich der Schussfaden bei Erreichen der Übergabestelle zwischen Fadenklemme und Führungs- und/oder Haltevorrichtung erstreckt, und der sich zwischen Fadenklemme und Führungs- und/oder Haltevorrichtung erstreckende Schussfaden durch einen Nehmergreifer übernommen.

Weiter umfasst die Erfindung eine Greiferwebmaschine mit einem Bringergreifer gemäss einer der oben beschriebenen Ausführungsformen und/oder ausgerüstet zum Ausführen eines Verfahrens gemäss oben stehender Beschreibung.

Der erfindungsgemässe Bringergreifer und das erfindungsgemässe Verfahren zum Führen und Halten eines Schussfadens in einem Bringergreifer haben den Vorteil, dass dank der zusätzlichen, mittels Trägheitskräften steuerbaren Führungs- und/oder Haltevorrichtung bei der Fadenübergabe vom Bringergreifer auf den Nehmergreifer eine hohe Zuverlässigkeit erreicht werden kann. Dies ist besonders wichtig bei schnellen Schusseinträgen, die beispielsweise bei 350 Schuss/min oder 500 Schuss/min. und höher liegen können. Falls ein Vorlaufen des Schussfadens auftritt, geschieht dies ausserhalb des Fadenübergabebereichs, so dass das Vorlaufen bei der Fadenübergabe kaum störend in Erscheinung tritt. Dank der zusätzlichen Führungs- und/oder Haltevorrichtung muss der Schussfaden bei der Fadenübergabe höchstens minimal abgebremst werden, so dass die meisten Schussfäden ohne gesteuerte Fadenbremse eingetragen werden können. Besonders vorteilhaft ist, dass der Schussfaden fester in der Nehmerklemme fixiert werden kann, da durch die Halterung des Schussfadens auf beiden Seiten der Nehmerklemme, die nötige Fadenspannung beidseitig gewährleistet ist. Weiter vorteilhaft ist, dass die Gefahr gering ist, dass der Schussfaden beim Einhängen am Nehmergreifer überdehnt wird, da die Grundspannung tief gehalten werden kann.

Die obige Beschreibung von Ausführungsformen dient lediglich als Beispiel. Weitere vorteilhafte Ausführungsformen gehen aus den abhängigen Ansprüchen und der Zeichnung hervor. Darüber hinaus können im Rahmen der vorliegenden Erfindung auch einzelne Merkmale aus den beschriebenen oder gezeigten Ausführungsformen und -varianten miteinander kombiniert werden, um neue Ausführungsformen zu bilden.

Im Folgenden wird die Erfindung an Hand des Ausführungsbeispiels und an Hand der Zeichnung näher erläutert. Es zeigen:
- Fig. 1: eine Schrägansicht eines Ausführungsbeispiels eines Bringergreifers gemäss vorliegender Erfindung zusammen mit einem Nehmergreifer,
- Fig. 2A: eine vergrösserte Schrägansicht desselben Ausführungsbeispiels mit eingelegtem Schussfaden und geöffneter Führungs- und/oder Haltevorrichtung,
- Fig. 2B: eine Schrägansicht des in Fig. 2A gezeigten Ausführungsbeispiels mit geschlossener Führungs- und/oder Haltevorrichtung,
- Fig. 3A: eine Schrägansicht eines zweiten Ausführungsbeispiels mit eingelegtem Schussfaden und geöffneter Führungs- und/oder Haltevorrichtung, und
- Fig. 3B: eine Schrägansicht des in Fig. 3A gezeigten Ausführungsbeispiels mit geschlossener Führungs- und/oder Haltevorrichtung.

Fig. 1 zeigt ein Ausführungsbeispiel eines Bringergreifers gemäss vorliegender Erfindung zusammen mit einem Nehmergreifer 2 in Schrägansicht. Die Schusseintragsrichtung ist in Fig. 1 mit einem Pfeil 12 markiert. Der Bringergreifer 1 umfasst im gezeigten Ausführungsbeispiel eine Fadenklemme 4 zum Festklemmen mindestens eines Schussfadens sowie zusätzlich eine Führungs- und/oder Haltevorrichtung 10 zum Führen und/oder Halten des Schussfadens mit einem Führungs- und/oder Halteelement 5 und einer Masse 6, wobei das Führungs- und/oder Halteelement 5 mittels Trägheitskräften, die bei einem Beschleunigen oder Verzögern des Bringergreifers 1 auf die Masse 6 wirken, steuer- und/oder bewegbar ist. In einer vorteilhaften Ausführungsvariante sind das Führungs- und/oder Halteelement 5 und/oder die Masse 6 bewegbar am Bringergreifer angeordnet. Auf die Ausgestaltung und Wirkungsweise der Führungs- und/oder Haltevorrichtung 10 wird im Zusammenhang mit der Beschreibung der Figuren 2A, 2B und 3A, 3B näher eingegangen.

In einer weiteren vorteilhaften Ausführungsvariante kann der Bringergreifer 1, weitere Teile umfassen, beispielsweise, wie in Fig. 1 gezeigt, zwei Seitenwände 1a, 1b und bei Bedarf ein Oberteil 9. Das Oberteil kann, wie gezeigt, mit einer Kerbe 8 versehen sein, in welche der Schussfaden eingelegt werden kann, um diesen während dem Eintrag zu führen. Weiter kann das Führungs- und/oder Halteelement 5 am Oberteil 9 befestigt sein, beispielsweise mittels eines Befestigungselements 7, das z.B. als Schraube ausgeführt sein kann.

In einer bevorzugten Ausführungsform sind die Fadenklemme 4 und das Führungs- und/oder Halteelement 5 beabstandet voneinander angeordnet, so dass der Schussfaden bei der Übergabe an den Nehmergreifer 2 auf beiden Seiten des Nehmergreifers geführt oder gehalten wird. Falls der Bringergreifer 1 zwei Seitenwände 1a, 1 b umfasst, kann die Fadenklemme beispielsweise in der Nähe der einen Seitenwand angeordnet werden und das Führungs- und/oder Halteelement in der Nähe der zweiten Seitenwand.

Fig. 2A zeigt eine vergrösserte Schrägansicht desselben Ausführungsbeispiels mit eingelegtem Schussfaden und geöffneter Führungs- und/oder Haltevorrichtung. Im Ausführungsbeispiel umfasst der Bringergreifer 1 eine Fadenklemme 4 sowie zusätzlich eine Führungs- und/oder Haltevorrichtung 10, die beabstandet von der Fadenklemme angeordnet ist. Die Führungs- und/oder Haltevorrichtung 10 enthält in diesem Ausführungsbeispiel ein Führungs- und/oder Halteelement 5, das federnd ausgebildet ist, beispielsweise in einer vorteilhaften Ausführungsvariante als Biegefeder, die an einem Ende am Bringergreifer befestigt ist, z.B. mit einem Befestigungsmittel 7 an einem Oberteil 9 des Bringergreifers. Das andere Ende des Führungs- und/oder Halteelements 5 beziehungsweise der Biegefeder ist frei und in der in Fig. 2A gezeigten Stellung soweit zur Fadenklemme 4 hin ausgelenkt, dass der Schussfaden 3 am Führungs- und/oder Halteelements 5 vorbeigleiten und beispielsweise in eine Kerbe 8 im Oberteil 9 eingelegt werden kann. Weiter enthält die Führungs- und/oder Haltevorrichtung 10 eine Masse 6. Diese kann beispielsweise aus der Masse des Federelements 5 bestehen, oder falls dieses zu leicht ist, aus einer zusätzlichen Masse, die am Federelement angeordnet ist. Besonders vorteilhaft an dieser Ausführungsvariante ist, dass das freie Ende des Führungs- und/oder Halteelements 5 reibungsfrei bewegt werden kann.

Der in Fig. 2B gezeigte Bringergreifer unterscheidet sich von dem in Fig. 2A gezeigten lediglich durch die Stellung des Führungs- und/oder Halteelements 5. Das freie Ende des als Biegefeder ausgebildeten Führungs- und/oder Halteelements 5 ist in Fig. 2B in Richtung zu einer seitlich im Bringergreifer 1 angeordneten Kerbe 8 hin ausgelenkt, so dass das freie Ende die Kerbe abschliesst, beispielsweise indem das Führungs- und/oder Halteelement 5 eine Seite der Kerbe berührt oder über die eine Seite hinausragt. Ein in die Kerbe eingelegter Schussfaden 3 ist damit eingeschlossen, selbst wenn das ausserhalb des Bringergreifers verlaufende Fadenstück, wie in Fig. 2B durch eine Vorwärtsschlaufe angedeutet, gegenüber dem Bringergreifer vorläuft. Das Führungs- und/oder Halteelement 5 bildet somit zusammen mit der Kerbe 8 eine Führungsöse. Wahlweise kann das Führungs- und/oder Halteelement 5 z. B. auch als Teil einer Fadenklemme ausgebildet sein. Auf der der Kerbe 8 beziehungsweise Führungsöse gegenüberliegenden Seite des Bringergreifers wird der Schussfaden 3 durch die Fadenklemme 4 festgehalten, so dass der Schussfaden auf beiden Seiten des Bringergreifers gehalten wird. Dank der am Führungs- und/oder Halteelement 5 angeordneten Masse 6 kann das freie Ende desselben durch die beim Beschleunigen und Verzögern des Bringergreifers auftretenden Trägheitskräfte seitwärts ausgelenkt werden und die Kerbe 8 beziehungsweise Führungsöse geöffnet und/oder geschlossen werden.

Fig. 3A zeigt eine Schrägansicht eines zweiten Ausführungsbeispiels mit eingelegtem Schussfaden und geöffneter Führungs- und/oder Haltevorrichtung. Im gezeigten Ausführungsbeispiel umfasst der Bringergreifer 1 eine Fadenklemme 4 sowie zusätzlich eine Führungs- und/oder Haltevorrichtung 10, die beabstandet von der Fadenklemme angeordnet ist. Die Führungs- und/oder Haltevorrichtung 10 enthält in diesem Ausführungsbeispiel eine beweglich gelagerte Sperrklinke 5, die beispielsweise schwenkbar um ein Lagerelement 5a gelagert ist. Weiter kann ein Anschlag 5b vorgesehen sein, um die Drehbewegung beim Öffnen der Sperrklinke zu begrenzen. Die gezeigte Sperrklinke umfasst einen Schliessteil, der in der in Fig. 3A gezeigten Stellung soweit zur Fadenklemme 4 hin geschwenkt ist, dass der Schussfaden 3 am Schliessteil vorbeigleiten und beispielsweise in eine Kerbe 8 in einem Oberteil 9 des Bringergreifers 1 eingelegt werden kann. In einer vorteilhaften Ausführungsvariante hat die Sperrklinke 5 eine eigene Masse, die ausreicht, die Lagerreibung zu überwinden, so dass die Sperrklinke beim Beschleunigen und Verzögern des Bringergreifers durch die auf die Masse wirkenden Trägheitskräfte bewegbar ist. Bei Bedarf kann die Sperrklinke zusätzlich mit einem Federelement verbunden sein, beispielsweise, um die Sperrklinke 5 bei langsamen Bewegungen des Bringergreifers geöffnet zu halten.

Der in Fig. 3B gezeigte Bringergreifer unterscheidet sich von dem in Fig. 3A gezeigten lediglich durch die Stellung der Sperrklinke 5. Die gezeigte Sperrklinke umfasst einen Schliessteil, der in Fig. 2B in Richtung zu einer seitlich im Bringergreifer 1 angeordneten Kerbe 8 hin geschwenkt ist, so dass der Schliessteil die Kerbe abschliesst, beispielsweise indem dieser eine Seite der Kerbe berührt oder über die eine Seite hinausragt. Ein in die Kerbe eingelegter Schussfaden 3 ist damit eingeschlossen, selbst wenn das ausserhalb des Bringergreifers verlaufende Fadenstück gegenüber dem Bringergreifer vorläuft. Der Schliessteil der Sperrklinke 5 bildet zusammen mit der Kerbe 8 eine Führungsöse. Auf der der Kerbe 8 beziehungsweise Führungsöse gegenüberliegenden Seite des Bringergreifers wird der Schussfaden 3 durch die Fadenklemme 4 festgehalten, so dass der Schussfaden auf beiden Seiten des Bringergreifers gehalten wird. Dank der eigenen Masse der Sperrklinke 5 kann diese durch die beim Beschleunigen und Verzögern des Bringergreifers auftretenden Trägheitskräfte geschwenkt und die Kerbe 8 beziehungsweise Führungsöse geöffnet und/oder geschlossen werden.

Ein Ausführungsbeispiel des erfindungsgemässen Verfahrens zum Führen und Halten eines Schussfadens in einem Bringergreifer wird im Folgenden an Hand der Figuren 2A und 2B beschrieben. In dem Verfahren wird der Schussfaden 3 durch den Bringergreifer 1 aufgenommen und mittels einer Fadenklemme 4 in demselben festgeklemmt. Hierzu kann der vorgelegte Schussfaden beispielsweise zu Beginn des Schusseintrags durch den Bringergreifer aufgenommen werden, wobei der Schussfaden durch die Vorwärtsbewegung des Bringergreifers in die Fadenklemme gezogen und in dieser festgeklemmt wird. Bei Aufnahme des Schussfadens durch den Bringergreifer kann derselbe, falls gewünscht, zudem in eine beabstandet von der Fadenklemme 4 angeordnete Führung im Bringergreifer eingelegt werden, beispielsweise, wie in Fig. 2A gezeigt, in eine Kerbe 8. In dem Verfahren wird der Schussfaden 3 im Bringergreifer 1 zusätzlich mittels einer Führungs- und/oder Haltevorrichtung 10 geführt und/oder gehalten, die mittels der Trägheit einer Masse 6 gesteuert und/oder bewegt wird.

In einer vorteilhaften Ausführungsform des Verfahrens wird der Bringergreifer 1 vor Erreichen der Übergabestelle verzögert, wobei die Führungs- und/oder Haltevorrichtung 10 durch die auf die Masse 6 wirkenden Trägheitskräfte geschlossen wird, so dass sich der Schussfaden 3 bei Erreichen der Übergabestelle, wie in Fig. 2B gezeigt, zwischen Fadenklemme 4 und Führungs- und/oder Haltevorrichtung 10 erstreckt. Der sich zwischen Fadenklemme und Führungs- und/oder Haltevorrichtung erstreckende Schussfaden wird nun durch einen Nehmergreifer übernommen. Zweckmässigerweise wird die Führungs- und/oder Haltevorrichtung 10 so ausgelegt, dass der Schussfaden bei geschlossener Führungs- und/oder Haltevorrichtung herausgezogen werden kann. Auf diese Weise kann sichergestellt werde, dass bei der Übernahme des Schussfadens auf beiden Seiten der Nehmerklemme eine Fadenspannung vorhanden ist.

Vorteilhaft ist, dass die trägheitsgesteuerte Führungs- und/oder Haltevorrichtung bei der Aufnahme des Schussfadens zu Beginn des Schusseintrags wegen der in dieser Phase vorhandenen Positivbeschleunigung zwangsläufig geöffnet ist. Lediglich bei sehr langsamen Greiferbewegungen kann es zweckmässig sein, das Öffnen der Führungs- und/oder Haltevorrichtung durch zusätzliche Massnahmen sicherzustellen, beispielsweise durch ein Federelement.

Dank der zusätzlichen, mittels Trägheitskräften steuerbaren Führungs- und/oder Haltevorrichtung kann bei der Fadenübergabe vom Bringergreifer auf den Nehmergreifer eine hohe Zuverlässigkeit erreicht werden, insbesondere auch bei schnellen Schusseinträgen. Falls ein Vorlaufen des Schussfadens auftritt, geschieht dies ausserhalb des sich zwischen Fadenklemme und Führungs- und/oder Haltevorrichtung erstreckenden Fadenstücks, so dass das Vorlaufen bei der Fadenübergabe kaum störend in Erscheinung tritt. Zudem ist die Gefahr gering, dass der Schussfaden beim Einhängen am Nehmergreifer überdehnt wird, da die Grundspannung tief gehalten werden kann. Weiter vorteilhaft ist, dass der Schussfaden bei der Fadenübergabe höchstens minimal abgebremst werden muss, so dass die meisten Schussfäden ohne gesteuerte Fadenbremse eingetragen werden können, und dass der Schussfaden in der Nehmerklemme besser fixiert werden kann, da der Schussfadens bei der Übernahme auf beiden Seiten der Nehmerklemme gehalten wird und somit beidseitig eine Zugspannung vorhanden ist.

## Patentansprüche

1. Bringergreifer für eine Greiferwebmaschine mit einer Fadenklemme (4) zum Festklemmen mindestens eines Schussfadens (3), **dadurch gekennzeichnet, dass** der Bringergreifer (1) zusätzlich eine Führungs- und/oder Haltevorrichtung (10) zum Führen und/oder Halten des Schussfadens mit einem Führungs- und/oder Halteelement (5) und einer Masse (6) umfasst, und dass das Führungs- und/oder Halteelement (5) mittels Trägheitskräften, die bei einem Beschleunigen oder Verzögern des Bringergreifers auf die Masse (6) wirken, steuer- und/oder bewegbar ist.

2. Bringergreifer nach Anspruch 1 wobei das Führungs- und/oder Halteelement (5) und/oder die Masse (6) bewegbar am Bringergreifer (1) angeordnet sind.

3. Bringergreifer nach Anspruch 1 oder 2, wobei die Fadenklemme (4) und das Führungs- und/oder Halteelement (5) beabstandet angeordnet sind, um den Schussfaden (3) bei der Übergabe an einen Nehmergreifer (2) auf beiden Seiten des Nehmergreifers zu führen und/oder zu halten.

4. Bringergreifer nach Anspruch 2 oder 3, wobei der Bringergreifer (1) zwei Seitenwände (1a, 1b) umfasst, und wobei die Fadenklemme (4) in der Nähe der einen Seitenwand angeordnet ist und das Führungs- und/oder Halteelement (5) in der Nähe der zweiten Seitenwand.

5. Bringergreifer nach einem der Ansprüche 1 bis 4, wobei das Führungs- und/oder Halteelement (5) federnd ausgebildet oder befestigt oder mit einem Federelement verbunden ist, und wobei die Masse (6) am Führungs- und/oder Halteelement (5) angeordnet ist.

6. Bringergreifer nach einem der Ansprüche 1 bis 5, wobei das Führungs- und/oder Halteelement als beweglich gelagerte Sperrklinke (5) ausgeführt ist, die mittels der Trägheit ihrer eigenen Masse bewegbar ist.

7. Bringergreifer nach einem der Ansprüche 1 bis 6 wobei das Führungs- und/oder Halteelement (5) derart ausgebildet und angeordnet ist, dass der Schussfaden (3) durch dasselbe in einer im Bringergreifer (1), insbesondere in einem Oberteil (9) des Bringergreifers, ausgebildeten Kerbe (8) gehalten ist.

8. Verfahren zum Führen und Halten eines Schussfadens in einem Bringergreifer, in welchem Verfahren der Schussfaden (3) durch den Bringergreifer (1) aufgenommen und mittels einer Fadenklemme (4) in demselben festgeklemmt wird, **dadurch gekennzeichnet, dass** der Schussfaden im Bringergreifer zusätzlich mittels einer Führungs- und/oder Haltevorrichtung (10) geführt und/oder gehalten wird, die mittels der Trägheit einer Masse (6) gesteuert und/oder bewegt wird.

9. Verfahren nach Anspruch 8, wobei die Führungs- und/oder Haltevorrichtung (10) vor Erreichen der Übergabestelle durch die Trägheit der Masse (6) geschlossen wird, wobei sich der Schussfaden (3) bei Erreichen der Übergabestelle zwischen Fadenklemme (4) und Führungs- und/oder Haltevorrichtung (10) erstreckt, und wobei ein Nehmergreifer (2) den sich zwischen Fadenklemme und Führungs- und/oder Haltevorrichtung erstreckenden Schussfaden übernimmt.

10. Greiferwebmaschine mit einem Bringergreifer nach einem der Ansprüche 1 bis 7 und/oder ausgerüstet zum Ausführen eines Verfahrens nach einem der Ansprüche 8 oder 9.

## Claims

1. Inserting rapier for a rapier weaving machine with a thread clamp (4) for the firm clamping of at least one weft thread (3), **characterized in that** the inserting rapier (1) also includes a guiding and/or holding device (10) for guiding and/or holding the weft thread with a guiding and/or holding element (5) and a mass (6); and **in that** the guiding and/or holding element (5) can be controlled and/or moved by means of inertial forces which act on the mass (6) during an acceleration or deceleration of the inserting rapier.

2. Inserting rapier in accordance with claim 1, with the guiding and/or holding element (5) and/or the mass (6) being movably mounted on the inserting rapier (1).

3. Inserting rapier in accordance with claim 1 or claim 2, with the thread clamp (4) and the guiding and/or holding element (5) being arranged spaced apart in order to be able to guide and/or to hold the weft thread (3) on transfer to a receiving rapier on both sides of the receiving rapier (2).

4. Inserting rapier in accordance with claim 2 or claim 3, with the inserting rapier (1) including two side walls (1a, 1b) and with the thread clamp (4) being arranged in the vicinity of the one side wall and the guiding and/or holding element (5) being arranged in the vicinity of the other side wall.

5. Inserting rapier in accordance with any one of the claims 1 to 4, with the guiding and/or holding element (5) being resiliently designed or mounted or being connected to a spring element, and with the mass (6) being arranged at the guiding and/or holding element (5).

6. Inserting rapier in accordance with any one of the claims 1 to 5, with the guiding and/or holding element being designed as a movably journalled pawl (5) which can be moved by means of the inertia of its own mass.

7. Inserting rapier in accordance with any one of the claims 1 to 6, with the guiding and/or holding element (5) being designed and arranged in such a manner that the weft thread (3) is held by the same in a notch (8) which is formed in the inserting rapier (1), in particular in an upper part (9) of the inserting rapier.

8. Method for the guiding and holding of a weft thread in an inserting rapier, in said method the weft thread (3) being taken up by the inserting rapier (1) and being clamped in the latter by means of a thread clamp (4), **characterized in that** the weft thread is additionally guided and/or held in the inserting rapier by means of a guiding and/or holding device (10) which is controlled and/or moved by means of the inertia of a mass (6).

9. Method in accordance with claim 8, with the guiding and/or holding device (10) being closed by the inertia of the mass (6) prior to reaching the transfer point, with the weft thread (3) extending between the thread clamp (4) and the guiding and/or holding device (10) on reaching the transfer point, and with a receiving rapier (2) taking over the weft thread which extends between the thread clamp and the guiding and/or holding device.

10. Rapier weaving machine including an inserting rapier in accordance with any one of the claims 1 to 7 and/or equipped for carrying out a method in accordance with claim 8 or claim 9.

## Revendications

1. Pince d'amenée pour un métier à tisser à pinces avec un pince-fil (4) pour le serrage d'au moins un fil de trame (3), **caractérisée en ce que** la pince d'amenée (1) comprend additionnellement un dispositif de guidage et/ou de retenue (10) pour le guidage et/ou la retenue du fil de trame avec un élément de guidage et/ou de retenue (5) et une masse (6), et **en ce que** l'élément de guidage et/ou de retenue (5) peut être commandé et/ou déplacé au moyen de forces d'inertie qui, lors d'une accélération ou d'un retardement de la pince d'amenée, agissent sur la masse (6).

2. Pince d'amenée selon la revendication 1, où l'élément de guidage et/ou de retenue (5) et/ou la masse (6) sont disposés d'une manière déplaçable à la pince d'amenée (1).

3. Pince d'amenée selon la revendication 1 ou 2, où le pince-fil (4) et l'élément de guidage et/ou de retenue (5) sont disposés d'une manière écartée pour guider et/ou tenir le fil de trame (3) lors du transfert à une pince preneuse (2) sur les deux côtés de la pince preneuse.

4. Pince d'amenée selon la revendication 2 ou 3, où la pince d'amenée (1) comprend deux parois latérales (1a, 1b), et où le pince-fil (4) est disposé au voisinage d'une paroi latérale et l'élément de guidage et/ou de retenue (5) au voisinage de la seconde paroi latérale.

5. Pince d'amenée selon l'une des revendications 1 à 4, où l'élément de guidage et/ou de retenue (5) est réalisé ou fixé d'une manière élastique ou est relié à un élément élastique, et où la masse (6) est disposée à l'élément de guidage et/ou de retenue (5).

6. Pince d'amenée selon l'une des revendications 1 à 5, où l'élément de guidage et/ou de retenue est réalisé comme cliquet d'arrêt (5) logé d'une manière mobile qui est déplaçable au moyen de l'inertie de sa propre masse.

7. Pince d'amenée selon l'une des revendications 1 à 6, où l'élément de guidage et/ou de retenue (5) est réalisé et disposé de telle sorte que le fil de trame (3) est retenu par celui-ci dans une encoche (8) réalisée dans la pince d'amenée (1), en particulier dans une partie supérieure (9) de la pince d'amenée.

8. Procédé de guidage et de retenue d'un fil de trame dans une pince d'amenée, dans lequel le fil de trame (3) est cueilli par la pince d'amenée (1) et est serré au moyen d'un pince-fil (4) dans celle-ci, **caractérisé en ce que** le fil de trame est guidé et/ou retenu dans la pince d'amenée additionnellement au moyen d'un dispositif de guidage et/ou de retenue (10), qui est commandé et/ou déplacé au moyen de l'inertie d'une masse (6).

9. Procédé selon la revendication 8, où le dispositif de guidage et/ou de retenue (10), avant l'atteinte de l'emplacement de transfert, est fermé par l'inertie de la masse (6), où le fil de trame (3), lors de l'atteinte de l'emplacement de transfert, s'étend entre le pince-fil (4) et le dispositif de guidage et/ou de retenue (10), et où une pince preneuse (2) reprend le fil de trame s'étendant entre le pince-fil et le dispositif de guidage et/ou de retenue.

10. Métier à tisser à pinces avec une pince d'amenée selon l'une des revendications 1 à 7 et/ou équipé pour l'exécution d'un procédé selon l'une des revendications 8 ou 9.
